# EUROPÄISCHE PATENTSCHRIFT

(11) **EP 2 263 949 B1**
(45) Veröffentlichungstag und Bekanntmachung des Hinweises auf die Patenterteilung: **20.03.2013**
(21) Anmeldenummer: 09008043.3
(22) Anmeldetag: 19.06.2009
(51) Int. Cl.: B65D 75/58

(54) **Seitenfaltenbeutel aus Kunststofffolie und Verfahren zu seiner Herstellung**
Side gussetted bag made of plastic film and method for its manufacture
Sachet à soufflets latéraux en plastique et son procédé de fabrication

(43) Veröffentlichungstag der Anmeldung: 22.12.2010
(73) Patentinhaber: Mondi Halle GmbH, 33790 Halle (DE)
(72) Erfinder: Kösters, Jens, Dipl.-Ing., 49134 Wallenhorst (DE)
(74) Vertreter: Albrecht, Rainer Harald

(56) Entgegenhaltungen:
- WO-A1-2008/145164
- WO-A2-2004/092025
- FR-A1- 2 816 597
- US-A- 5 547 284
- US-A1- 2004 218 839

## Beschreibung

Die Erfindung betrifft einen Seitenfaltenbeutel aus Kunststofffolie, der nach einer Beutelbefüllung an seinem oberen Beutelrand mittels einer Kopfsiegelnaht zu einer allseitig geschlossenen Verpackung verschließbar ist, mit
einer Frontwand sowie einer Rückwand,
V-förmig eingelegten Seitenfalten, welche an Längskanten mit der Frontwand und der Rückwand verbunden sind, und
einem Wiederverschluss, der beutelinnenseitig an einer Seitenfalte und angrenzenden Beutelinnenflächen der Frontwand und der Rückwand angeordnet, und als Klettverschluss ausgebildet ist,
wobei zum Öffnen der Verpackung ein Beutelabschnitt oberhalb des Wiederverschlusses entlang einer Öffnungslinie abtrennbar ist und wobei die Seitenfalte oberhalb der Öffnungslinie endet. Die Erfindung betrifft insbesondere einen flachliegenden Seitenfaltenbeutel, der als vorkonfektioniertes Produkt für eine nachfolgende Beutelbefüllung vorgesehen ist. Mit umfasst sind aber ohne Einschränkung auch Seitenfaltenbeutel, die in mittelbarer Folge geformt, befüllt und verschlossen werden.

Die Kunststofffolie kann aus einer Monofolie, einer Coextrusionsfolie oder einer mehrschichtigen Verbundfolie bestehen. Im Regelfall ist die Kunststofffolie mehrschichtig und weist eine bedruckbare Außenschicht sowie eine siegelfähige Innenschicht an der Beutelinnenseite auf. Die Frontwand, die Rückwand und die V-förmig eingelegten Seitenfalten können durch Falten eines Folienschlauches oder durch Umfalten einer ebenen Materialbahn geformt sein. Die Längskanten sind hierbei als Faltkanten ausgeführt und können durch Längssiegelnähte verstärkt sein. Im Rahmen der Erfindung liegt es aber auch, Teile des Seitenfaltenbeutels aus separaten Materialbahnen zu fertigen und die Materialbahnen später zusammenzuführen und durch Siegelnähte zu verbinden. Die Öffnungslinie kann als Schwächungslinie, z. B. in Form einer Perforation, ausgebildet sein. Daneben kann eine Schwächungslinie auch durch einen Laser erzeugt werden. Unter den Begriff "Öffnungslinie" fallen aber auch einfache Markierungen in Form einer Schnittlinie, entlang der die Verpackung mit einer Schere oder einem Messer zu öffnen ist.

Eine Beutelverpackung aus einem Seitenfaltenbeutel mit den vorgenannten Merkmalen ist aus WO 2004/092025 A2 bekannt. Der Wiederverschluss besteht aus einem Verschlussstreifen, der sich horizontal ohne Unterbrechung von der Frontwand des Seitenfaltenbeutels über die Innenfläche einer Seitenfalte bis zur Rückwand erstreckt. Zum erstmaligen Öffnen der Beutelverpackung kann ein Beutelabschnitt inklusive eines Teils der Seitenfalte entlang einer Schwächungslinie abgetrennt werden. Die Schwächungslinie weist einen horizontalen sowie einen vertikalen Abschnitt auf. Diese Form erschwert die Handhabung, da die Zugrichtung beim Abtrennen des Beutelabschnitts geändert werden muss. Nach dem Abtrennen des Beutelabschnitts verbleibt oberhalb des Wiederverschlusses eine Öffnung zwischen der Rückwand und der Frontwand, die nicht verschlossen werden kann. Die Funktion des Wiederverschlusses ist hierdurch beeinträchtigt.

Gemäß der WO 2007/047393 A2 kann die Funktion des Wiederverschlusses dadurch verbessert werden, dass die Rückwand und die Frontwand durch eine zusätzliche Siegelnaht miteinander verbunden werden, welche sich vom oberen Beutelrand bis zum rückwärtigen Ende des Wiederverschlusses erstreckt. Allerdings behindert diese zusätzliche Siegelnaht den Zufluss des Füllguts zur Schüttöffnung.

Die DE 201 06 175 U1 beschreibt einen Seitenfaltenbeutel mit Klettverschlussstreifen, die an der Innenseite der Frontwand und der Rückwand des Beutels angeordnet sind und sich über die gesamte Beutelbreite erstrecken. Zusätzliche Klettverschlussstreifen können an den Innenflächen der Seitenfalten vorgesehen sein. Hierdurch wird eine größtmögliche wiederverschließbare Öffnung am Kopfende des Beutels geschaffen. Bei Verpackungen mit hohem Füllgewicht ist eine dosierte Füllgutentnahme schwierig.

Die FR 2 816 597 A1 offenbart verschiedene Ausführungen von Beutelverpackungen, die an ihrem kopfseitigen Ende oder im Bereich einer Seitenfalte eine mit einem Klettverschlussstreifen ausgestattete Füllgutentnahmeöffnung aufweisen. Der Klettverschlussstreifen des Wiederverschlusses weist eine einheitlich gestaltete und auf sich selbst haftende Haftfläche aus gegenseitig in Verhakungseingriff bringbaren Rastgliedern auf.

Die WO 2008/145164 A1 betrifft einen Seitenfaltenbeutel mit den eingangs beschriebenen Merkmalen und die Merkmale des Oberbegriffs der unabhängigen Ansprüche 1 und 18. Der Wiederverschluss setzt sich aus vier Klettverschlussabschnitten zusammen, die beutelinnenseitig an der Frontwand, der Rückwand sowie beiden Flanken der Seitenfalte angeordnet sind. Die an der Frontwand sowie der Rückwand befestigten Klettverschlussabschnitte sind in einer oberen Beutelecke angeordnet und bilden im Bereich der eingelegten Seitenfalte einen Wiederverschluss mit den an der benachbarten Flanke der Seitenfalte angeordneten Klettverschlussabschnitten.

Bei allen bekannten Ausführungen sind die den Klettverschluss bildenden Klettverschlussstreifen horizontal angeordnet und verläuft die Öffnungslinie zum Öffnen der Beutelverpackung im Wesentlichen horizontal zu dem Wiederverschluss. Nach dem Öffnen der Verpackung kann die Seitenfalte herausgezogen und als Schütte zum Ausgießen des Füllguts benutzt werden. Die Länge der Schütte ist dabei durch die Breite der Seitenfalte bestimmt. Beim Ausziehen der Seitenfalte neigt sich die obere Berandung der Schütte aufgrund des Zusammenwirkens der Folienflächen nach unten. Im Ergebnis resultiert eine Schütte begrenzter Schüttlänge, die nach unten hin abgewinkelt ist. Die Funktion der Schütte ist noch nicht in vollem Umfang zufrieden stellend.

Vor diesem Hintergrund liegt der Erfindung die Aufgabe zugrunde, einen Seitenfaltenbeutel für eine Beutelverpackung anzugeben, die eine wiederverschließbare Schüttöffnung in einer Seitenfalte aufweist, welche beim Ausziehen der Seitenfalte eine weit vorstehende Schütte mit günstigen Ausgießeigenschaften bildet. Die Beutelverpackung soll sich auf einfache Weise öffnen lassen und durch gute Wiederverschlusseigenschaften auszeichnen.

Gegenstand der Erfindung und Lösung der Aufgabe ist ein Seitenfaltenbeutel nach Anspruch 1.

Erfindungsgemäß sind die an der Frontwand sowie der Rückwand befestigten Klettverschlussabschnitte in einer oberen Beutelecke angeordnet und erstrecken sich diagonal von den die Seitenfalte begrenzenden Längskanten bis zu einer für die Kopfsiegelnaht vorgesehenen Fläche am oberen Beutelrand, wobei sie im Bereich der eingelegten Seitenfalte einen Wiederverschluss mit den an der benachbarten Flanke der Seitenfalte angeordneten Klettverschlussabschnitten bilden. Vorzugsweise erstrecken sich die Klettverschlussabschnitte über den Seitenfaltenbereich hinaus bis in den Beutelbereich zwischen den eingelegten Seitenfalten und bilden hier einen Wiederverschluss zwischen der Frontwand und der Rückwand, wodurch eine besonders große Füllöffnung erreicht werden kann. Die Klettverschlussabschnitte weisen eine breite Haftfläche auf, die sich durch eine gute Haftwirkung auszeichnet. Fertigungsbedingte Toleranzen bei der Positionierung der Klettverschlussabschnitte auf der Kunststofffolie sind für die Funktion des Wiederverschlusses unschädlich. Der Wiederverschluss ist einfach und praktikabel handhabbar. Dadurch, dass die Klettverschlussabschnitte sich von den die Seitenfalte begrenzende Längskanten bis zur Kopfsiegelnaht der Verpackung erstrecken, ist nach dem erstmaligen Öffnen der Beutelverpackung ein wirksamer Wiederverschluss der gesamten Füllöffnung gewährleistet. Die Beutelverpackung lässt sich ferner durch Abtrennen einer Beutelecke oberhalb des Wiederverschlusses sehr einfach öffnen. Im einfachsten Fall kann die Beutelecke parallel zum Wiederverschluss mit einem Messer oder einer Schere abgetrennt oder entlang einer Schwächungslinie abgerissen werden. Die Seitenfalte endet oberhalb der Öffnungslinie und erstreckt sich vorzugsweise bis zum oberen Beutelrand. Beim Abtrennen der Beutelecke wird die eingelegte Seitenfalte schräg durchtrennt. Danach kann die Seitenfalte als Schütte ausgezogen werden, wobei die Schnitt- bzw. Durchtrennungslinie den oberen Rand der Schütte bildet. Dadurch, dass die eingelegte Seitenfalte schräg durchtrennt worden ist, ist der obere Rand der Seitenfalte länger als die Breite der Seitenfalte und resultiert eine Schütte, die im ausgezogenen Zustand weit vorsteht und sich durch gute Ausgießeigenschaften auszeichnet.

Die Klettverschlussabschnitte werden bevorzugt jeweils durch einen separaten Klettverschlussstreifen gebildet, so dass der Wiederverschluss vier separate Klettverschlussstreifen aufweist.

Die an der Frontwand und der Rückwand angeordneten Klettverschlussabschnitte und die Längskanten des Seitenfaltenbeutels unterhalb des Wiederverschlusses schließen einen Winkel zwischen 120° und 150° ein. Vorzugsweise beträgt dieser Winkel 135°, so dass die Klettverschlussstreifen unter einem Winkel von 45° an den oberen Beutelrand angrenzen.

Im Rahmen der erfindungsgemäßen Lehre sind beliebige Ausführungen von Klettverschlussabschnitte einsetzbar. Eine erste Ausgestaltung der erfindungsgemäßen Lehre sieht vor, dass zwei Klettverschlussabschnitte des Wiederverschlusses eine Haftfläche mit Hakenelementen und zwei Klettverschlussabschnitte eine Haftfläche mit Schlaufen aufweisen. Die unterschiedlich ausgebildeten Klettverschlussabschnitte sind im Wechsel so an den Innenflächen der Frontwand, der Rückwand und den Flächen der Seitenfalten angeordnet, dass stets eine Haftfläche mit Hakenelementen und eine Haftfläche mit Schlaufen aneinander zugewandt sind. Gemäß einer zweiten, bevorzugten Ausführung der Erfindung werden für den Wiederverschluss Klettverschlussabschnitte verwendet, die eine einheitlich gestaltete und auf sich selbst haftende Haftfläche aus gegenseitig in Verhakungseingriff bringbaren Rastgliedern aufweisen. Die Haftfläche der Klettverschlussabschnitte weist unabhängig von ihrer konkreten Ausgestaltung zweckmäßig jeweils eine Breite zwischen 3 mm und 15 mm auf. Mit zunehmender Breite der Haftfläche lässt sich der Wiederverschluss leichter handhaben.

Die Öffnungslinie in Form einer Markierung zum Öffnen der Verpackung mittels einer Schere oder in Form einer Schwächungslinie zum Abreißen eines Beutelabschnitts ist in der Beutelecke oberhalb des Wiederverschlusses angeordnet und erstreckt sich im einfachsten Fall an der Frontwand und der Rückwand parallel zu den Klettverschlussabschnitten. Eine alternative Ausgestaltung sieht vor, dass die in der Beutelecke oberhalb des Wiederverschlusses angeordnete Öffnungslinie an der Längskante des Beutels einen größeren Abstand von dem benachbarten Klettverschlussabschnitten aufweist, als an dem oberen Beutelrand. Eine solche Ausgestaltung führt dazu, dass die ausgeklappte Schütte in einem flacheren Winkel herausragt und die Füllgutabgabe stärker über die Spitze der Schütte erfolgt. Gleichzeitig ist die Gefahr geringer, dass das Füllgut im Bereich der Längskanten zuerst seitlich herausfällt. Der Verlauf der Öffnungslinie zwischen den Anschlussbereichen an den Längskanten der Seitenfalte und dem oberen Beutelrand kann beliebig gestaltet sein. Die Öffnungslinie kann als gerade Linie ausgebildet sein, die mit dem unterhalb der Öffnungslinie angeordneten Klettverschlusssabschnitten vom oberen Beutelrand hin konvergiert oder beispielsweise ein bogenförmiges Profil aufweisen.

Die Kunststofffolie, aus der der Seitenfaltenbeutel gefertigt ist, besteht insbesondere aus einer mehrschichtigen Verbundfolie, die eine bedruckbare Außenfläche und eine siegelfähige Innenfläche aufweist. Gemäß einer bevorzugten Ausführung der Erfindung besteht die Öffnungslinie aus einer Schwächungslinie, die lediglich eine beutelaußenseitige Deckschicht der mehrschichtigen Kunststofffolie durchtrennt. Die Öffnungslinie kann jedoch auch aus einer Perforation bestehen, die als stetige Perforationslinie die Frontwand, die Flanken der Seitenfalte und die Rückwand durchsetzt. Sofern die Öffnungslinie luftdurchlässig ist, ist vorzugsweise unterhalb der Öffnungslinie eine peelfähige Verbindung vorgesehen, die sich von den die Seitenfalte begrenzenden Längskanten bis zum oberen Beutelrand erstreckt und benachbarte Innenflächen des Seitenfaltenbeutels verbindet. Die peelfähige Verbindung ermöglicht einen luftdichten Abschluss des Füllgutraums bis zum erstmaligen Öffnen der Beutelverpackung und besteht beispielsweise aus einer Peelsiegelung oder einem kalt siegelnden Lack.

Zur Verbesserung der Formstabilität der Beutelverpackung sind die Längskanten des Seitenfaltenbeutels vorzugsweise durch Längssiegelnähte verstärkt. Die Klettverschlussstreifen enden vor den Längssiegelnähten.

Gegenstand der Erfindung ist auch ein Verfahren nach Anspruch 18 zur Herstellung der beschriebenen Seitenfaltenbeutel. Vorausgesetzt wird ein Verfahren, bei dem
- auf eine ebene Folienbahn Elemente für Wiederverschlüsse aufgebracht werden,
- durch Falten der Folienbahn anschließend Seitenfalten gebildet werden und eine doppellagige Materialbahn mit eingelegten Seitenfalten erzeugt wird,
- die doppellagige Materialbahn durch Anbringen mindestens einer Längssiegelnaht zu einem flachliegenden Seitenfaltenschlauch geschlossen wird und
- durch Anbringen weiterer Siegelnähte eine Beutelkette gebildet wird, von der Seitenfaltenbeutel mittels eines Trennschnitts abgetrennt werden.

Erfindungsgemäß werden die Wiederverschlüsse aus jeweils vier Klettverschlussabschnitten gefertigt, die in einer W-förmigen Anordnung spiegelsymmetrisch nebeneinander auf der Folienbahn befestigt werden.

Um die W-förmige Anordnung zu erreichen, werden vorzugsweise vier separate Klettverschlussstreifen verwendet und entsprechend ausgerichtet. Es ist aber auch möglich einen einzigen, in seiner Form genau angepassten Klettverschlussstreifen einzusetzen, der bereits eine W-Form mit gegegeneinander abgewinkelten Abschnitten aufweist. Insbesondere, wenn die Klettverschlussabschnitte eine auf sich selbst haftende Haftfläche aufweisen, kann auch ein zunächst gerader Klettverschlussstreifen vor der Befestigung auf der Folienbahn an seinen Rändern mit Einschnitten versehen und dann durch ein Abwinkeln an den Einschnitten in eine W-Form gelegt werden. - Vorzugsweise ist vorgesehen, dass die beiden äußeren Klettverschlussabschnitte der W-förmigen Anordnung eine größere Länge aufweisen als die beiden innen liegenden Klettverschlussabschnitte.

Die Klettverschlussabschnitte werden jeweils unter einen Winkel zwischen 30° und 60°, vorzugsweise unter einem Winkel von 45°, bezogen auf die Bahnlängsrichtung auf der Folienbahn positioniert und thermisch durch Siegeln oder durch eine Klebeverbindung auf der Folienbahn befestigt.

Die einander zugeordneten Enden der Klettverschlussabschnitte werden bei dem Einsatz von vier separaten Klettverschlussstreifen zweckmäßigerweise in einem Abstand zueinander angeordnet, der so gewählt wird, dass bei einem Falten des den Wiederverschlüssen zugeordneten Folienabschnitts Faltkanten gebildet werden, die zwischen den zueinander beabstandeten Enden der Klettverschlussstreifen ungestört durchlaufen. Der Abstand zwischen den einander zugewandten Enden des äußeren Klettverschlussstreifens und des innenseitig angrenzenden Klettverschlussstreifens entspricht mindestens der doppelten Breite einer die Längskante verstärkenden Längssiegelnaht.

Im Folgenden wird die Erfindung anhand von Ausführungsbeispielen erläutert. Es zeigen schematisch:
- **Fig. 1**: die Seitenansicht eines flachliegenden Seitenfaltenbeutels,
- **Fig. 2**: eine Ansicht der Kopfseite des in Fig. 1 dargestellten Seitenfaltenbeutels,
- **Fig.3**: einen Seitenfaltenbeutel gemäß Fig. 1, der nach einer Beutelbefüllung an seinem oberen Beutelrand mittels einer Kopfsiegelnaht zu einer allseitig geschlossenen Verpackung verschlossen worden ist, in einer perspektivischen Darstellung,
- **Fig. 4**: die in Fig. 3 dargestellte Beutelverpackung in geöffnetem Zustand,
- **Fig. 5a und 5b**: eine mit einem Wiederverschluss versehene obere Ecke des an seinem oberen Beutelrand durch eine Kopfsiegelnaht verschlossenen Seitenfaltenbeutels in geschlossenem und geöffnetem Zustand,
- **Fig. 6a und 6b**: eine weitere Ausgestaltung des Seitenfaltenbeutels in einer der Fig. 5a und 5b entsprechenden Darstellung,
- **Fig. 7**: ein Verfahren zur Herstellung der Seitenfaltenbeutel in einer stark vereinfachten Darstellung.

Die Fig. 1 und 2 zeigen einen aus einer Kunststofffolie gefertigten, flachliegenden Seitenfaltenbeutel, der nach einer Beutelbefüllung an seinem oberen Beutelrand mittels einer Kopfsiegelnaht zu einer allseitig geschlossenen Verpackung verschließbar ist. Der Seitenfaltenbeutel weist eine Frontwand 1 sowie eine Rückwand 1', V-förmig eingelegte Seitenfalten 2, 2', welche an Längskanten 3 mit der Frontwand und der Rückwand verbunden sind, sowie einen Wiederverschluss 4 auf. An seinem unteren Ende ist der Seitenfaltenbeutel durch eine Quersiegelnaht 5 geschlossen. Der Wiederverschluss 4 ist am oberen Ende des Seitenfaltenbeutels beutelinnenseitig an einer Seitenfalte 2 und angrenzenden Beutelinnenflächen der Frontwand 1 und der Rückwand 1' angeordnet und als Klettverschluss ausgebildet. Zum Öffnen der Verpackung ist ein Beutelabschnitt 6 oberhalb des Wiederverschlusses 4 entlang einer Öffnungslinie 7 abtrennbar. Die mit dem Wiederverschluss 4 versehene Seitenfalte 2 endet oberhalb der Öffnungslinie 7.

Der Wiederverschluss 4 setzt sich aus vier separaten Klettverschlussstreifen 8, 9 zusammen, die beutelinnenseitig an der Frontwand 1, der Rückwand 1' sowie beiden Flanken der Seitenfalte 2 angeordnet sind. Die an der Frontwand 1 und der Rückwand 1' befestigten Klettverschlussabschnitte 8 sind in einer oberen Beutelecke angeordnet und erstrecken sich diagonal von den Längskanten 3 bis zu einer für die Kopfsiegelnaht vorgesehenen Fläche 10 am oberen Beutelrand, wobei sie im Bereich der eingelegten Seitenfalte 2 einen Wiederverschluss mit den an der benachbarten Flanke der Seitenfalte 2 angeordneten Klettverschlussabschnitte 9 bilden und wobei sie sich über den Seitenfaltenbereich hinaus bis in den Beutelbereich zwischen den eingelegten Seitenfalten erstrecken und hier einen Wiederverschluss zwischen der Frontwand 1 und der Rückwand 1' bilden.

Die an der Frontwand 1 und der Rückwand 1' angeordneten Klettverschlussabschnitte 8 und die Längskanten 3 des Seitenfaltenbeutels unterhalb des Wiederverschlusses 4 schließen einen Winkel α zwischen 120° und 150° ein. Vorzugsweise beträgt dieser Winkel 135°, so dass die Klettverschlussabschnitte 8 an der Frontwand 1 und der Rückwand 1' unter einem Winkel β von 45° an den oberen Beutelrand angrenzen.

Die Frontwand 1, die Rückwand 1' sowie die V-förmig eingelegten Seitenfalten 2, 2' werden durch Falten einer ebenen Folienbahn geformt. Die Längskanten 3 an den V-förmig eingelegten Seitenfalten 2, 2' sind als Faltkanten ausgebildet und durch Längssiegelnähte 23 verstärkt. Die Klettverschlussabschnitte 8, 9 sind nicht in die Längssiegelnähte 23 eingebunden sondern enden vor diesen mit geringem Abstand.

Die Öffnungslinie 7 ist in der Beutelecke oberhalb des Wiederverschlusses 4 angeordnet und erstreckt sich an der Frontwand 1 und der Rückwand 1' parallel zu den Klettverschlussabschnitte 8. Zum erstmaligen Öffnen der in Fig. 3 dargestellten, durch eine Kopfsiegelnaht 11 verschlossenen Beutelverpackung 12 wird ein Abschnitt 6 der oberen Beutelecke entlang der Öffnungslinie 7 inklusive eines Teils der Seitenfalte 2 abgetrennt. Danach ist die Seitenfalte 2 von außen zugänglich und kann aus dem Beutel herausgezogen werden. Dabei bildet sie eine nach außen vorstehende Schütte 13, wie dies in Fig. 4 dargestellt ist. Die Klettverschlussabschnitten 8, 9 des Wiederverschlusses 4 weisen eine einheitlich gestaltete und auf sich selbst haftende Haftfläche aus gegenseitig in Verhakungseingriff bringbaren Rastgliedern auf. Die Haftfläche der Klettverschlussabschnitte 8, 9 ist vorzugsweise 3 mm bis 15 mm breit. Durch die mit sich selbst verrastenden Klettverschlussabschnitte 8, 9 kann die Schütte 13 sowohl in eingeklappter als auch in ausgeklappter Stellung verschlossen werden.

Während bei dem in den Fig. 5a und 5b dargestellten Ausführungsbeispiel die Öffnungslinie 7 sich an der Frontwand 1 und der Rückwand 1' parallel zu den Klettverschlussabschnitte 8 erstreckt, weist die Öffnungslinie 7 in Fig. 6a und 6b an den Längskanten 3 einen größeren Abstand von den Klettverschlussabschnitten 8 auf als an dem oberen durch die Kopfsiegelnaht geschlossenen Beutelrand. Für den Verlauf der Öffnungslinie 7 zwischen den beiden Anschlussstellen an den Längskanten 3 und dem oberen Beutelrand sind verschiedene Formen möglich. Die Öffnungslinie 7 kann ein bogenförmiges Profil aufweisen oder mit dem unterhalb angeordneten Klettverschlussabschnitten 8 zum oberen Beutelrand hin konvergieren. Bei einer vergleichenden Betrachtung der Fig. 5b und 6b wird deutlich, dass durch den Verlauf der Öffnungslinie 7 der Schüttwinkel der Schütte 13 verändert werden kann. Der in Fig. 6a dargestellte Verlauf der Öffnungslinie 7 führt dazu, dass die ausgeklappte Schütte 1 in einem flacheren Winkel herausragt. Dadurch erfolgt das Ausgießen des Füllgutes stärker über die Spitze der Schütte 13 und ist die Gefahr geringer, dass das Füllgut im Bereich der Längskanten 3 zuerst seitlich herausfällt.

Die Öffnungslinie 7 besteht in den dargestellten Ausführungsbeispielen aus einer Perforation, die als stetige Perforationslinie die Frontwand 1, die Flanken der Seitenfalte 2 und die Rückwand 1' durchsetzt. Unterhalb der Öffnungslinie 7 ist eine peelfähige Verbindung 14 vorgesehen, die sich von den Längskanten 3 bis zu der für die Kopfsiegelnaht 11 vorgesehene Fläche 10 am oberen Beutelrand erstreckt und benachbarte Innenflächen des Seitenfaltenbeutels verbindet. Durch die peelfähige Verbindung 14 ist der Füllgutraum der Beutelverpackung vor dem erstmaligen Öffnen luftdicht abgeschlossen. Alternativ kann die Öffnungslinie 7 auch aus einer Schwächungslinie bestehen, die lediglich eine beutelaußenseitige Deckschicht der mehrschichtigen Kunststofffolie durchtrennt.

Gemäß dem in Fig. 7 schematisch dargestellten Verfahren werden auf eine ebene Folienbahn 15 Elemente für Wiederverschlüsse 4 aufgebracht. Durch Falten der Folienbahn 15 werden anschließend Seitenfalten 2, 2' gebildet und wird eine doppellagige Materialbahn 16 mit eingelegten Seitenfalten 2, 2' erzeugt. Die doppellagige Materialbahn 16 wird durch Anbringen mindestens einer Längssiegelnaht 17 zu einem flachliegenden Seitenfaltenschlauch 18 geschlossen. Durch Anbringen weiterer Siegelnähte 19 wird schließlich eine Beutelkette 20 gebildet, von der Seitenfaltenbeutel mittels eines Trennschnitts abgetrennt werden. Die Fig. 7 macht deutlich, dass die Wiederverschlüsse 4 aus jeweils vier Klettverschlussabschnitten 8, 9 gefertigt werden, die in einer W-förmigen Anordnung spiegelsymmetrisch nebeneinander auf der Folienbahn 15 befestigt werden, wobei die beiden äußeren Klettverschlussabschnitten 8 der W-förmigen Anordnung eine größere Länge aufweisen, als die beiden innen liegenden Klettverschlussabschnitte 9. Die Klettverschlussabschnitte 8, 9 werden jeweils unter einem Winkel β zwischen 30° und 60°, vorzugsweise unter einem Winkel β von 45°, bezogen auf die Bahnlängsrichtung, auf der Folienbahn 15 positioniert und thermisch durch Siegeln oder durch eine Klebeverbindung mit der Folienbahn 15 verbunden.

Der Darstellung in Fig. 7 entnimmt man auch, dass die als separate Klettverschlussstreifen ausgeführt sind, wobei die Klettverschlussabschnitte 8, 9 einander zugeordneten Enden der Klettverschlussstreifen in einem Abstand a₁, a₂ zueinander angeordnet werden. Der Abstand a₁. a₂ zwischen den Enden der Klettverschlussstreifen wird so gewählt, dass beim Falten des den Wiederverschlüssen 4 zugeordneten Folienabschnitts Faltkanten 21, 22 gebildet werden, die zwischen den zueinander beabstandeten Enden der Klettverschlussstreifen ungestört durchlaufen. Der Abstand a₁ an den einander zugewandten Enden des äußeren Klettverschlussstreifens und des innenseitig angrenzenden Klettverschlussstreifens entspricht mindestens der doppelten Breite einer die Längskanten 3 verstärkenden Längssiegelnaht 23.

## Patentansprüche

1. Seitenfaltenbeutel aus Kunststofffolie, der nach einer Beutelbefüllung an seinem oberen Beutelrand mittels einer Kopfsiegelnaht zu einer allseitig geschlossenen Verpackung verschließbar ist, mit
einer Frontwand (1) sowie einer Rückwand (1'),
V-förmig eingelegten Seitenfalten (2, 2'), welche an Längskanten (3) mit der Frontwand (1) und der Rückwand (1') verbunden sind, und
einem Wiederverschluss (4), der beutelinnenseitig an einer Seitenfalte (2) und angrenzenden Beutelinnenflächen der Frontwand (1) und der Rückwand (1') angeordnet und als Klettverschluss ausgebildet ist,
wobei zum Öffnen der Verpackung ein Beutelabschnitt (6) oberhalb des Wiederverschlusses (4) entlang einer Öffnungslinie (7) abtrennbar ist,
wobei die Seitenfalte (2) oberhalb der Öffnungslinie (7) endet,
wobei der Wiederverschluss (4) sich aus vier Klettverschlussabschnitten (8, 9) zusammensetzt, die beutelinnenseitig an der Frontwand (1), der Rückwand (1') sowie beiden Flanken der Seitenfalte (2) angeordnet sind, und
wobei die an der Frontwand (1) sowie der Rückwand (1') befestigten Klettverschlussabschnitte (8) in einer oberen Beutelecke angeordnet sind und im Bereich der eingelegten Seitenfalte (2) einen Wiederverschluss mit den an der benachbarten Flanke der Seitenfalte (2) angeordneten Klettverschlussabschnitten (9) bilden, **dadurch gekennzeichnet, dass** die Klettverschlussabschnitte (8, 9) sich diagonal von den die Seitenfalte (2) begrenzenden Längskanten (3) bis zu einer für die Kopfsiegelnaht (11) vorgesehenen Fläche (10) am oberen Beutelrand erstrecken.

2. Seitenfaltenbeutel nach Anspruch 1, **dadurch gekennzeichnet, dass** die Klettverschlussabschnitte (8, 9) jeweils durch einen separaten Klettverschlussstreifen gebildet sind.

3. Seitenfaltenbeutel nach Anspruch 1 oder 2, **dadurch gekennzeichnet, dass** sich die an der Frontwand (1) sowie der Rückwand (1') befestigten Klettverschlussabschnitte (8) über den Seitenfaltenbereich hinaus bis in den Beutelbereich zwischen den eingelegten Seitenfalten (2, 2') erstrecken und hier einen Wiederverschluss zwischen der Frontwand (1) und der Rückwand (1') bilden.

4. Seitenfaltenbeutel nach einem der Ansprüche 1 bis 3, **dadurch gekennzeichnet, dass** die Seitenfalten (2, 2') sich bis zu dem oberen Beutelrand erstrecken.

5. Seitenfaltenbeutel nach einem der Ansprüche 1 bis 4, **dadurch gekennzeichnet, dass** die an der Frontwand (1) und der Rückwand (1') angeordneten Klettverschlussabschnitte (8) und die Längskanten (3) des Seitenfaltenbeutels unterhalb des Wiederverschlusses (4) einen Winkel (α) zwischen 120° und 150° einschließen.

6. Seitenfaltenbeutel nach Anspruch 5, **dadurch gekennzeichnet, dass** der Winkel α zwischen den Klettverschlussabschnitten (8) und den Längskanten (3) der Seitenfalte (2) unterhalb des Wiederverschlusses 135° beträgt.

7. Seitenfaltenbeutel nach einem der Ansprüche 1 bis 6, **dadurch gekennzeichnet, dass** zwei Klettverschlussabschnitte des Wiederverschlusses (4) eine Haftfläche mit Hakenelementen und zwei Klettverschlussabschnitte einer Haftfläche mit Schlaufen aufweisen und dass die unterschiedlich ausgebildeten Klettverschlussabschnitte im Wechsel so an den Innenflächen der Frontwand (1), der Rückwand (1') und den Flanken der Seitenfalte (2) angeordnet sind, dass stets eine Haftfläche mit Hakenelementen und eine Haftfläche mit Schlaufen einander zugewandt sind.

8. Seitenfaltenbeutel nach einem der Ansprüche 1 bis 6, **dadurch gekennzeichnet, dass** die Klettverschlussabschnitte (8, 9) des Wiederverschlusses eine einheitlich gestaltete und auf sich selbst haftende Haftfläche aus gegenseitig in Verhakungseingriff bringbaren Rastgliedern aufweisen.

9. Seitenfaltenbeutel nach einem der Ansprüche 1 bis 8, **dadurch gekennzeichnet, dass** die Klettverschlussabschnitte (8, 9) eine 3 mm bis 15 mm breite Haftfläche aufweisen.

10. Seitenfaltenbeutel nach einem der Ansprüche 1 bis 9, **dadurch gekennzeichnet, dass** die Öffnungslinie (7) in der Beutelecke oberhalb des Wiederverschlusses (4) angeordnet ist und sich an der Frontwand (1) und der Rückwand (1') parallel zu den Klettverschlussabschnitten (8) erstrecken.

11. Seitenfaltenbeutel nach einem der Ansprüche 1 bis 9, **dadurch gekennzeichnet, dass** die in der Beutelecke oberhalb des Wiederverschlusses (4) angeordnete Öffnungslinie (7) an den Längskanten (3) des Beutels einen größeren Abstand von den Klettverschlussabschnitten (8) aufweist, als an dem oberen Beutelrand.

12. Seitenfaltenbeutel nach Anspruch 11, **dadurch gekennzeichnet, dass** die Öffnungslinie (7) und der unterhalb der Öffnungslinie (7) angeordnete Klettverschlussabschnitt (8) zum oberen Beutelrand konvergieren.

13. Seitenfaltenbeutel nach Anspruch 11, **dadurch gekennzeichnet, dass** die Öffnungslinie (7) ein bogenförmiges Profil aufweist.

14. Seitenfaltenbeutel nach einem der Ansprüche 1 bis 13, **dadurch gekennzeichnet, dass** die Öffnungslinie (7) aus einer Schwächungslinie besteht, die lediglich eine beutelaußenseitige Deckschicht der mehrschichtigen Kunststofffolie durchtrennt.

15. Seitenfaltenbeutel nach einem der Ansprüche 1 bis 13, **dadurch gekennzeichnet, dass** die Öffnungslinie (7) aus einer Perforation besteht, die als stetige Perforationslinie die Frontwand (1), die Flanken der Seitenfalte (2) und die Rückwand (1') durchsetzt.

16. Seitenfaltenbeutel nach einem der Ansprüche 1 bis 15, **dadurch gekennzeichnet, dass** unterhalb der Öffnungslinie (7) eine peelfähige Verbindung (14) vorgesehen ist, die sich von den Längskanten (3) bis zu der für die Kopfsiegelnaht (11) vorgesehenen Fläche (10) am oberen Beutelrand erstreckt und benachbarte Innenflächen des Seitenfaltenbeutels verbindet.

17. Seitenfaltenbeutel nach einem der Ansprüche 1 bis 16, **dadurch gekennzeichnet, dass** die Längskanten (3) durch Längssiegelnähte (23) verstärkt sind und dass die Verschlussabschnitte (8, 9) vor den Längssiegetnähten (23) enden.

18. Verfahren zur Herstellung von Seitenfaltenbeuteln nach einem der Ansprüche 1 bis 17,
wobei auf eine ebene Folienbahn (15) Elemente für Wiederverschlüsse (4) aufgebracht werden,
wobei durch Falten der Folienbahn (15) anschließend Seitenfalten gebildet werden und eine doppellagige Materialbahn mit eingelegten Seitenfalten (2, 2') erzeugt wird,
wobei die doppellagige Materialbahn durch Anbringen mindestens einer Längssiegelnaht (17) zu einem flachliegenden Seitenfaltenschlauch (18) geschlossen wird und
wobei durch Anbringen weiterer Siegelnähte (19) eine Beutelkette (20) gebildet wird, von der Seitenfaltenbeutel mittels eines Trennschnitts abgetrennt werden,
**dadurch gekennzeichnet, dass** die Wiederverschlüsse (4) aus jeweils vier Klettverschlussabschnitten (8, 9) gefertigt werden, die in einer W-förmigen Anordnung spiegelsymmetrisch nebeneinander auf der Folienbahn (15) befestigt werde, so dass die Klettverschluss abschnitte (8, 9) des Beutels sich diagonal von den die Seiten falte (2) begrenzenden Längskanten (3) bis zu einer für die Kopfsiegel path (11) vorgesehenen Fläche (10) an oberen Beutelrand erstrecken.

19. Verfahren nach Anspruch 18, **dadurch gekennzeichnet, dass** die beiden äußeren Klettverschlussabschnitte (8) der W-förmigen Anordnung eine größere Länge aufweisen als die beiden innen liegenden Klettverschlussabschnitte (9).

20. Verfahren nach Anspruch 18 oder 19, **dadurch gekennzeichnet, dass** die Klettverschlussabschnitte (8, 9) jeweils unter einen Winkel zwischen 30° und 60°, vorzugsweise unter einem Winkel von 45°, bezogen auf die Bahnlängsrichtung, auf der Folienbahn positioniert werden.

21. Verfahren nach einem der Ansprüche 18 bis 20, **dadurch gekennzeichnet, dass** die einander zugeordneten Enden der Klettverschlussabschnitte (8, 9) in einem Abstand (a₁, a₂) zueinander angeordnet werden und dass beim Falten des den Wiederverschlüssen (4) zugeordneten Folienabschnitts Faltkanten (21, 22) gebildet werden, die zwischen den beabstandeten Enden der Klettverschlussabschnitte (8, 9) ungestört durchlaufen.

22. Verfahren nach Anspruch 21, **dadurch gekennzeichnet, dass** der Abstand (a₁) zwischen den einander zugewandten Enden des äußeren Klettverschlussabschnitte (8) und des innenseitig angeordneten Klettverschlussabschnitte (9) mindestens der doppelten Breite einer die Längskante verstärkenden Längssiegelnaht (23) entspricht.

## Claims

1. A side-fold bag from plastic film, which following filling with content is closable at its upper bag rim by means of a top sealing seam to result in a package closed on all sides, with
a front wall (1) and a rear wall (1'),
V-shaped laid-in side-folds (2, 2'), which are connected with the front wall (1) and the rear wall (1') on longitudinal edges (3), and
a reclosure (4), which is arranged inside the bag at one side-fold (2) and at adjacent bag inside surfaces of the front wall (1) and the rear wall (1') and formed as a hook - and - loop fastener,
wherein, in order to open the package, a bag section (6) can be cut-off above the reclosure (4) along an opening line (7),
wherein the side-fold (2) ends above the opening line (7),
wherein the reclosure (4) is composed of four hook - and - loop fastener sections (8, 9), which are arranged inside the bag on the front wall (1), the rear wall (1') and both flanks of the side-fold (2), and
wherein the hook - and - loop fastener sections (8) fastened to the front wall (1) and the rear wall (1') are arranged in an upper bag corner and, in the area of the laid-in side-fold (2), form a reclosure with the hook - and - loop fastener sections (9) arranged on the adjacent flank of the side-fold (2),
**characterised in that** the hook - and - loop fastener sections (8, 9) extend diagonally from the longitudinal edges (3) limiting the side-fold (2) to an area (10) provided for the top sealing seam (11) on the upper bag rim.

2. The side-fold bag according to claim 1, **characterised in that** the hook - and - loop fastener sections (8, 9) are formed by a separate hook - and - loop fastener strip, respectively.

3. The side-fold bag according to claim 1 or 2, **characterised in that** the hook - and - loop fastener sections (8) fastened to the front wall (1) and the rear wall (1') extend beyond the side-fold area into the bag area between the laid-in side-folds (2, 2') and in here form a reclosure between the front wall (1) and the rear wall (1').

4. The side-fold bag according to one of claims 1 to 3, **characterised in that** the side-folds (2, 2') extend as far as the upper bag rim.

5. The side-fold bag according to one of claims 1 to 4, **characterised in that** the hook - and - loop fastener sections (8) arranged on the front wall (1) and the rear wall (1') and the longitudinal edges (3) of the side-fold bag enclose an angle (α) of between 120° and 150° below the reclosure (4).

6. The side-fold bag according to claim 5, **characterised in that** the angle α between the hook - and - loop fastener sections (8) and the longitudinal edges (3) of the side-fold (2) is 135° below the reclosure.

7. The side-fold bag according to one of claims 1 to 6, **characterised in that** two hook - and - loop fastener sections of the reclosure (4) have an adhering surface with hook elements, and two hook - and - loop fastener sections have an adhering surface with loops, and **in that** the differently formed hook - and - loop fastener sections are alternately arranged in such a way on the inside surfaces of the front wall (1), the rear wall (1') and the flanks of the side-fold (2) that an adhering surface with hook elements always faces an adhering surface with loops.

8. The side-fold bag according to one of claims 1 to 6, **characterised in that** the hook - and - loop fastener sections (8, 9) of the reclosure comprise a uniformly designed adhering surface of locking members adhering onto themselves, which can be brought into hook-up engagement with each other.

9. The side-fold bag according to one of claims 1 to 8, **characterised in that** the hook - and - loop fastener sections (8, 9) comprise a 3 mm to 15 mm wide adhering surface.

10. The side-fold bag according to one of claims 1 to 9, **characterised in that** the opening line (7) is arranged in the bag corner above the reclosure (4) and extends on the front wall (1) and the rear wall (1') in parallel with the hook - and - loop fastener sections (8).

11. The side-fold bag according to one of claims 1 to 9, **characterised in that** the distance of the opening line (7) arranged in the bag corner above the reclosure (4) from the hook - and - loop fastener sections (8) is larger at the longitudinal edges (3) of the bag than it is at the upper bag rim.

12. The side-fold bag according to claim 11, **characterised in that** the opening line (7) and the hook - and - loop fastener section (8) arranged below the opening line (7) converge towards the upper bag rim.

13. The side-fold bag according to claim 11, **characterised in that** the opening line (7) has a bow-shaped profile.

14. The side-fold bag according to one of claims 1 to 13, **characterised in that** the opening line (7) consists of a tear line which tears through merely a covering layer of the multi-layer plastic film on the outside of the bag.

15. The side-fold bag according to one of claims 1 to 13, **characterised in that** the opening line (7) consists of a perforation which as a constant perforation line passes through the front wall (1), the flanks of the side-fold (2) and the rear wall (1').

16. The side-fold bag according to one of claims 1 to 15, **characterised in that** a peelable connection (14) is provided below the opening line (7), which extends from the longitudinal edges (3) to the area (10) provided for the top sealing seam (11) at the upper bag rim and connects adjacent inner surfaces of the side-fold bag.

17. The side-fold bag according to one of claims 1 to 16, **characterised in that** the longitudinal edges (3) are reinforced by longitudinal sealing seams (23) and **in that** the closure sections (8, 9) end in front of the longitudinal sealing seams (23).

18. A method for manufacturing side-fold bags according to one of claims 1 to 17,
wherein elements for reclosures (4) are fitted to a flat film web (15),
wherein side-folds are then formed by folding the film web (15) and a double-layer material web with laid-in side-folds (2, 2') is produced,
wherein the double-layer material web is closed to form a flat-lying side-fold tube (18) by fitting at least one longitudinal sealing seam (17), and
wherein, by fitting further sealing seams (19), a bag chain (20) is formed, from which side-fold bags are cut-off by means of a separating cut,
**characterised in that** the reclosures (4) are produced from four hook - and - loop fastener sections (8, 9), respectively, which are fastened mirror-symmetrically next to each other on the film web (15) in a W-shaped arrangement such that the hook - and - loop fastener sections (8, 9) of the bag extend diagonally from the longitudinal edges (3) limiting the side-fold (2) to a surface (10) on the upper bag rim provided for the top sealing seam (11).

19. The method according to claim 18, **characterised in that** the two outer hook - and - loop fastener sections (8) of the W-shaped arrangement are of a greater length than the two inner hook - and - loop fastener sections (9).

20. The method according to claim 18 or 19, **characterised in that** the hook - and - loop fastener sections (8, 9) are positioned on the film web at an angle of between 30° and 60°, respectively, preferably at an angle of 45° relative to the web longitudinal direction.

21. The method according to one of claims 18 to 20, **characterised in that** the ends of the hook - and - loop fastener sections (8, 9) associated with each other are arranged at a distance (a₁, a₂) to each other and **in that**, when the film section associated with the reclosures (4) is folded, folded edges (21, 22) are formed, which pass undisturbed between the spaced-apart ends of the hook - and - loop fastener sections (8, 9).

22. The method according to claim 21, **characterised in that** the distance (a₁) between the facing ends of the outer hook - and - loop fastener sections (8) and of the hook - and - loop fastener sections (9) arranged on the inside corresponds to at least the double width of the longitudinal sealing seam (23) reinforcing the longitudinal edge.

## Revendications

1. Sachet à plis latéraux en un film en matière plastique, qui après un remplissage du sachet, peut se refermer sur son bord supérieur de sachet au moyen d'un joint de scellement supérieur en un emballage fermé de toutes parts, avec
une paroi frontale (1), ainsi qu'une paroi arrière (1'),
des plis latéraux (2, 2') insérés en forme de V, qui sur des arêtes longitudinales (3) sont reliés à la paroi frontale (1) et à la paroi arrière (1') et
une refermeture (4), qui sur la face intérieure du sachet est disposée sur un pli latéral (2) et sur des surfaces intérieures au sachet adjacentes à la paroi frontale (1) et à la paroi arrière (1') et qui est conçue en tant que fermeture autoagrippante,
pour l'ouverture de l'emballage, une section de sachet (6) au-dessus de la refermeture (4) étant sectionnable le long d'une ligne d'ouverture (7),
le pli latéral (2) se terminant au-dessus de la ligne d'ouverture (7),
la refermeture (4) se composant de quatre sections de fermeture autoagrippante (8, 9), qui sur la face intérieure du sachet sont disposées sur la paroi frontale (1), la paroi arrière (1') ainsi que sur les deux flancs du pli latéral (2) et
les sections de fermeture autoagrippante (8) fixées sur la paroi frontale (1) ainsi que sur la paroi arrière (1') étant disposées dans un coin supérieur du sachet et dans la zone du pli latéral (2) inséré et formant une refermeture avec les sections de fermeture autoagrippante (9) disposées sur le flanc voisin du pli latéral (2), **caractérisé en ce que** les sections de fermeture autoagrippante (8, 9) s'étendent à la diagonale des arêtes longitudinales (3) délimitant le pli latéral (2), jusqu'à une surface (10) prévue pour le joint de scellement supérieur (11) sur le bord supérieur du sachet.

2. Sachet à plis latéraux selon la revendication 1, **caractérisé en ce que** les sections de fermeture autoagrippante (8, 9) sont formées chacune par un ruban séparé de fermeture autoagrippante.

3. Sachet à plis latéraux selon la revendication 1 ou la revendication 2, **caractérisé en ce que** les sections de fermeture autoagrippante (8) fixées sur la paroi frontale (1) ainsi que sur la paroi arrière (1') s'étendent au-delà de la zone du pli latéral, jusque dans la zone de sachet entre les plis latéraux (2, 2') insérés et forment à cet endroit une refermeture entre la paroi frontale (1) et la paroi arrière (1').

4. Sachet à plis latéraux selon l'une quelconque des revendications 1 à 3, **caractérisé en ce que** les plis latéraux (2, 2') s'étendent jusqu'au bord supérieur du sachet.

5. Sachet à plis latéraux selon l'une quelconque des revendications 1 à 4, **caractérisé en ce que** les sections de fermeture autoagrippante (8) disposées sur la paroi frontale (1) et sur la paroi arrière (1') et les arêtes longitudinales (3) du sachet à plis latéraux forment sous la refermeture (4) un angle (α) compris entre 120° et 150°.

6. Sachet à plis latéraux selon la revendication 5, **caractérisé en ce que** l'angle a entre les sections de fermeture autoagrippante (8) et les arêtes longitudinales (3) du pli latéral (2) en-dessous de la refermeture est de 135°.

7. Sachet à plis latéraux selon l'une quelconque des revendications 1 à 6, **caractérisé en ce que** deux sections de fermeture autoagrippante de la refermeture (4) comportent une surface adhérente avec des éléments en crochets et deux sections de fermeture autoagrippante comportent une surface adhérente avec des boucles et **en ce que** les sections de fermeture autoagrippante de conception différente sont disposées en alternance sur les surfaces intérieures de la paroi frontale (1), de la paroi arrière (1') et des flancs du pli latéral (2) de telle sorte que chaque fois une surface adhérente avec des éléments à crochets et une surface adhérente avec des boucles se fassent face.

8. Sachet à plis latéraux selon l'une quelconque des revendications 1 à 6, **caractérisé en ce que** les sections de fermeture autoagrippante (8, 9) de la refermeture comportent une surface adhérente de conception uniforme et adhérente sur elle-même d'organes d'enclenchement pouvant être amenés réciproquement en engagement par accrochage.

9. Sachet à plis latéraux selon l'une quelconque des revendications 1 à 8, **caractérisé en ce que** les sections de fermeture autoagrippante (8, 9) comportent une surface adhérente d'une largeur de 3 mm à 15 mm.

10. Sachet à plis latéraux selon l'une quelconque des revendications 1 à 9, **caractérisé en ce que** la ligne d'ouverture (7) dans le coin du sachet est disposée au-dessus de la refermeture (4) et s'étend sur la paroi frontale (1) et sur la paroi arrière (1') à la parallèle des sections de fermeture autoagrippante (8).

11. Sachet à plis latéraux selon l'une quelconque des revendications 1 à 9, **caractérisé en ce que** la ligne d'ouverture (7) disposée dans le coin du sachet, au-dessus de la refermeture (4) présente sur les arêtes longitudinales (3) du sachet un écart supérieur par rapport aux sections de fermeture autoagrippante (8) à celui du bord supérieur du sachet.

12. Sachet à plis latéraux selon la revendication 11, **caractérisé en ce que** la ligne d'ouverture (7) et la section de fermeture autoagrippante (8) disposée en-dessous de la ligne d'ouverture (7) convergent vers le bord supérieur du sachet.

13. Sachet à plis latéraux selon la revendication 11, **caractérisé en ce que** la ligne d'ouverture (7) présente un profil de forme cintrée.

14. Sachet à plis latéraux selon l'une quelconque des revendications 1 à 13, **caractérisé en ce que** la ligne d'ouverture (7) consiste dans une ligne d'affaiblissement qui sectionne uniquement une couche de couverture extérieure au sachet du film multicouches en matière plastique.

15. Sachet à plis latéraux selon l'une quelconque des revendications 1 à 13, **caractérisé en ce que** la ligne d'ouverture (7) consiste dans une perforation, qui en tant que ligne de perforation permanente, traverse la paroi frontale (1), les flancs du pli latéral (2) et la paroi arrière (1').

16. Sachet à plis latéraux selon l'une quelconque des revendications 1 à 15, **caractérisé en ce qu'**en-dessous de la ligne d'ouverture (7) est prévue une liaison (14) pelable, qui s'étend des arêtes longitudinales (3) jusqu'à la surface (10) prévue pour le joint de scellement supérieur (11) sur le bord supérieur du sachet et qui relie des surfaces voisines du sachet à plis latéraux.

17. Sachet à plis latéraux selon l'une quelconque des revendications 1 à 16, **caractérisé en ce que** les arêtes longitudinales (3) sont renforcées par des joints de scellement longitudinaux (23) et **en ce que** les sections de fermeture (8, 9) se terminent avant les joints de scellement longitudinaux (23).

18. Procédé de fabrication de sachets à plis latéraux selon l'une quelconque des revendications 1 à 17,
lors duquel on applique sur une bande en film (15) des éléments pour des refermetures (4),
lors duquel, par pliage de la bande en film (15), on forme ensuite des plis latéraux et on crée un bande de matière bicouches avec des plis latéraux (2, 2') insérés,
lors duquel, on ferme la bande de matière bicouches par application d'au moins un joint de scellement longitudinal (17) en un tube à plis latéraux (18) posé à plat et
lors duquel, par application de joints de scellement (19) supplémentaires, on forme une chaîne de sachets (20) à partir de laquelle on sectionne des sachets à plis latéraux au moyen d'une coupe de sectionnement,
**caractérisé en ce qu'**on fabrique les refermetures (4) à partir de chaque fois quatre sections de fermeture autoagrippante (8, 9) que l'on fixe en un agencement en forme de W, côte à côte, en symétrie spéculaire sur la bande en film (15), de telle sorte que les sections de fermeture autoagrippante (8, 9) du sachet s'étendent à la diagonale des arêtes longitudinales (3) délimitant le pli latéral (2) vers une surface (10) prévue pour le joint de scellement supérieur (11) sur le bord supérieur du sachet.

19. Procédé selon la revendication 18, **caractérisé en ce que** les deux sections extérieures de fermeture autoagrippante (8) de l'agencement en forme de W présentent une longueur supérieure à celle des deux sections intérieures de fermeture autoagrippante (9).

20. Procédé selon la revendication 18 ou la revendication 19, **caractérisé en ce qu'**on positionne les sections de fermeture autoagrippante (8, 9) sur la bande en film, chaque fois sous un angle compris entre 30° et 60°, de préférence sous un angle de 45°, par rapport à la direction longitudinale de la bande.

21. Procédé selon l'une quelconque des revendications 18 à 20, **caractérisé en ce qu'**on dispose les extrémités mutuellement associées des sections de fermeture autoagrippante (8, 9) à un écart mutuel (a₁, a₂) et **en ce que** lors du pliage de la section de film associée aux refermetures (4), on forme des arêtes de pliage (21, 22) qui s'écoulent sans obstacle entre les extrémités écartées des sections de fermeture autoagrippante (8, 9).

22. Procédé selon la revendication 21, **caractérisé en ce que** l'écart (a₁) entre les extrémités qui se font face des sections extérieures de fermeture autoagrippante (8) et des sections de fermeture autoagrippante (9) disposées sur la face intérieure correspond au moins au double de la largeur d'un joint de scellement longitudinal (23) renforçant l'arête longitudinale.
